# FASCICULE DE BREVET EUROPEEN

(11) **EP 1 960 569 B1**
(45) Date de publication et mention de la délivrance du brevet: **11.03.2015**
(21) Numéro de dépôt: 06841934.0
(22) Date de dépôt: 14.12.2006
(51) Int. Cl.: C25C 3/06, C25C 3/12

(54) **PROCEDE PERMETTANT D'ENLEVER LES RESTES D'ANODES ACCROCHES AUX ANODES USEES PROVENANT DES SERIES D'ELECTROLYSE IGNEE**
VERFAHREN ZUR ENTFERNUNG VON AUS DEN ELEKTROLYSE-POTLINES VON SCHMELZBÄDERN STAMMENDEN ANODENRESTEN AN VERBRAUCHTEN ANODEN
METHOD FOR REMOVING ANODE RESIDUES ATTACHED TO SPENT ANODES COMING FROM MELT BATH ELECTROLYSIS POTLINES

(30) Priorité: 16.12.2005 FR 0512810
(43) Date de publication de la demande: 27.08.2008
(73) Titulaire: E.C.L., 59790 Ronchin (FR)
(72) Inventeur: LESCARCELLE, Didier, F-59552 Lambres Les Douai (FR)
(74) Mandataire: Mérigeault, Thierry Louis Henri
(86) Numéro de dépôt international: PCT/FR2006/002730
(87) Numéro de publication internationale: WO 2007/080264

(56) Documents cités:
- DE-A1- 4 410 599
- US-A- 5 956 842

## Description

### DOMAINE TECHNIQUE

L'invention concerne la production d'aluminium par électrolyse ignée. Elle concerne plus particulièrement un procédé permettant d'enlever les blocs carbonés et les douilles métalliques accrochés aux tiges des anodes en vue de réutiliser les tiges et pieds d'anodes ainsi nettoyés et de recycler les matériaux enlevés. Ce procédé concerne essentiellement l'enlèvement des restes d'anodes des anodes usées mais il peut également concerner le dévêtissement d'anodes neuves défectueuses.

### ETAT DE LA TECHNIQUE

L'aluminium est produit industriellement par électrolyse ignée, c'est-à-dire par électrolyse de l'alumine en solution dans un bain de cryolithe fondue, appelé bain d'électrolyte, selon le procédé Hall-Héroult, Le bain d'électrolyte est contenu dans des cuves d'électrolyse qui comprennent un caisson en acier revêtu intérieurement de matériaux réfractaires et/ou isolants et un ensemble cathodique situé au fond de la cuve. Des anodes, typiquement en matériau carboné, sont fixées à une superstructure pourvue de moyens qui permettent de les déplacer verticalement, lesdites anodes étant consommées progressivement au cours du processus d'électrolyse. L'ensemble formé par une cuve d'électrolyse, ses anodes et le bain d'électrolyte est appelé cellule d'électrolyse. Les anodes comprennent une tige en métal conducteur, associée à un dispositif d'accrochage sur ladite superstructure et à un dispositif de connexion électrique, et un bloc en matériau carboné qui constitue le corps de l'anode et qui est introduit à l'intérieur du bain d'électrolyte. La liaison entre la tige d'anode et le corps en matériau carboné se fait par l'intermédiaire d'un pied, typiquement en acier, solidaire de la base de la tige et qui a en général une forme de candélabre retourné, chaque branche du candélabre étant associée à une extrémité cylindrique dont l'axe est parallèle à la tige et que l'on appelle "rondin". En général, ces rondins sont introduits à l'intérieur d'évidements réalisés sur la face supérieure du bloc en matériau carboné et les interstices existant entre les rondins et les alésages sont comblés en coulant un métal en fusion, typiquement de la fonte. Les douilles métalliques ainsi réalisées - appelées également « timbales » - permettent d'assurer un bon accrochage mécanique et une bonne liaison électrique entre la tige et le bloc en matériau carboné.

En fonctionnement, une usine d'électrolyse nécessite le remplacement régulier des anodes qui sont consommées tout au long de la production d'aluminium. La régénération d'une anode usée est une opération économique impérative qui consiste à enlever le bain d'électrolyte refroidi resté collé sur le mégot d'anode (bloc de carbone résiduel), à enlever ensuite le mégot et les timbales pour les recycler, et enfin à nettoyer, et redresser si nécessaire, l'ensemble constitué par la tige et le pied d'anode en vue de l'associer à un nouveau bloc en matériau carboné et obtenir ainsi une nouvelle anode. D'autre part, certaines anodes nouvelles (typiquement 1 à 2 % d'entre elles) peuvent présenter des défauts, par exemple un bloc de carbone fissuré, tels qu'elles doivent être mises de côté pour être directement retournées et recyclées avec les anodes usées, sans avoir été introduites dans les cellules d'électrolyse.

Jusqu'à présent, les timbales et les mégots étaient, en règle générale, enlevés à l'aide de dévêtisseurs agissant de haut en bas, l'anode étant maintenue en position verticale. Les pieds d'anode étaient plus ou moins directement soumis aux efforts du dévêtisseur et leur durée de vie était très courte.

En général, les dévêtisseurs étaient spécialisés, les uns pour n'enlever que le bloc de carbone ("dégrafeuses"), les autres pour n'enlever que les timbales ("défonteuses"). Par exemple, la demande de brevet allemand DE 41 28 522 décrit une dégrafeuse dans laquelle le dévêtisseur et un dispositif d'appui sont introduits entre le reste d'anode et les branches transversales du pied d'anode, le dispositif d'appui étant placé au contact de la face inférieure desdites branches transversales et protégeant celles-ci lorsque le dévêtisseur est actionné vers le bas pour fragmenter le mégot d'anode. La dégrafeuse décrite par la demande DE 41 28 522 comprend également un dispositif en forme de couteau qui est actionné du bas vers le haut en fin de dégrafage pour fragmenter et enlever les derniers morceaux du reste d'anode encore accrochés aux rondins. La demande internationale WO01/57291 décrit une défonteuse dans laquelle le dévêtisseur se présente sous la forme d'un ensemble de poinçons élancés, placés sous les rondins et dans leur alignement, de diamètre inférieur à celui des rondins et agissant vers le haut, la face supérieure des timbales étant bloquée par une paroi de butée de sorte que, lors de la remontée des poinçons, les timbales se déforment et se détachent des rondins, tout en restant piégées par les poinçons élancés.

La demande de brevet GB 1 269 809 décrit un système comportant un dévêtisseur hydraulique agissant vers le bas et des dispositifs de serrage latéral hydrauliques. Ce système présente l'avantage de proposer l'enlèvement des blocs de carbone (dégrafage) et celui des timbales (défontage) en une seule opération avec la même machine. Le dévêtisseur particulier de cette demande consiste en un bélier qui frappe le mégot pour le fragmenter, ledit bélier étant muni d'un racloir qui, passant au voisinage du rondin, permet de déformer et détacher les timbales.

La demande de brevet WO96/25536 reprend l'idée du dégrafage et du défontage effectués avec la même machine proposée dans GB 1 269 809 et celle du mouvement de l'outillage d'attaque du bloc carboné du bas vers le haut déjà proposé dans DE 41 28 522. Placé entre une plaque fixe et l'outillage d'attaque, le reste d'anode est soumis à des contraintes telles qu'il se fragmente puis se détache du pied d'anode. Mais les fragments de mégot et les timbales sont évacués en vrac et il faut effectuer un tri ultérieur des déchets. De plus, la plaque fixe joue un rôle de butée inégalement répartie suivant les rondins, et, en particulier lors de l'enlèvement des timbales, il se crée des efforts latéraux importants susceptibles d'endommager gravement les pieds, voire les tiges d'anodes.

La demande de brevet allemand DE 44 10 599 reprend également l'idée du dégrafage et du défontage effectués avec la même machine. Elle propose, pour chaque rondin concerné, un dispositif de butée qui entoure au moins partiellement ledit rondin et un poinçon de dévêtissement, le dispositif de butée et le poinçon étant mobiles par rapport au rondin et pouvant se déplacer l'un vers l'autre au moyen d'un actionneur. Grâce à un évidement qui est ménagé dans le dispositif de butée et qui entoure le rondin avec un diamètre supérieur à celui de la timbale, le poinçon fragmente d'abord le mégot, évacue les fragments de mégot puis déforme et détache les timbales.

Ce dernier procédé présente l'avantage de réaliser avec une seule machine les étapes dégrafage et de défontage tout en récupérant séparément les blocs fragmentés de mégot et les timbales. Il présente toutefois deux inconvénients:
a) il faut autant de dispositifs de ce type que de rondins et ceci pose un réel problème d'encombrement, en particulier avec le système revendiqué où le dispositif de butée et le poinçon sont placés aux extrémités de bras porte-outils substantiellement horizontaux et pivotant l'un vers l'autre autour d'un axe horizontal commun, tels les bras d'une énorme pince;
b) au cours du dégrafage, les efforts sont tels que de gros blocs de matériau carboné peuvent se détacher en entraînant avec eux des timbales, si bien que, les dispositifs de broyage utilisés pour le recyclage du matériau carboné étant fragiles, il est quand même nécessaire d'effectuer un contrôle sur les fragments de mégot récupérés, de reconnaître et isoler les gros blocs contenant des timbales, de les extraire du lot pour reprendre leur fragmentation et récupérer la ou les timbales.

L'invention a pour but de définir un procédé de dégrafage et de défontage des anodes usées (ou neuves rebutées) qui utilise un dispositif unique mais ne présente pas les inconvénients présentés ci-dessus, en particulier qui permet de faire un tri efficace des déchets pour éviter l'emploi d'équipements lourds et coûteux tels que des broyeurs spécifiques et/ou des déferreurs magnétiques.

### DESCRIPTION DE L'INVENTION

Un premier objet selon l'invention est un procédé permettant d'extraire le mégot d'anode et les timbales accrochés à une anode usée, comprenant les étapes suivantes:
a) mise en place du mégot de l'anode usée entre un dispositif de butée et un dispositif d'attaque, ledit dispositif d'attaque pouvant être déplacé à l'aide d'un actionneur en direction dudit dispositif de butée, ledit dispositif de butée entourant, au moins partiellement, chaque rondin du pied de la tige d'anode et présentant une première butée bloquant l'avance du mégot, ledit dispositif de butée étant pourvu, autour de chaque rondin, d'un évidement présentant une deuxième butée qui bloque l'avance desdites timbales;
b) déplacement de l'anode usée jusqu'à ce que le mégot soit bloqué par la première butée;
c) déplacement du dispositif d'attaque en direction du dispositif de butée de sorte qu'il arrive en contact avec ledit mégot d'anode et impose sur ledit mégot des efforts tels que ce dernier se fragmente et que les fragments se détachent du mégot;
d) évacuation des fragments de mégot;
e) poursuite du déplacement du dispositif d'attaque de sorte que les timbales sont bloquées par la deuxième butée et sont détachées des rondins;
f) arrêt et retrait du dispositif d'attaque;
ledit procédé étant caractérisé en ce que la distance axiale entre ladite première butée et ladite deuxième butée est supérieure ou substantiellement égale à la hauteur desdites timbales.

Lorsque le mégot est suffisamment fragmenté et ne peut plus être retenu par la première paroi, les rondins avancent sous l'effet de l'avancée du dispositif d'attaque à l'intérieur desdits évidements en entraînant des portions de mégot encore accrochées aux timbales. Ainsi, en fin de dégrafage, les timbales peuvent se déplacer de la première butée à la deuxième butée, recouvertes par une sorte de manchon en matière carbonée. Pendant toute cette remontée, d'autant plus longue que la hauteur de l'évidement est grande, la timbale est peu sollicitée mécaniquement alors que les derniers fragments de carbone tombent. Ceci permet de séparer aisément les deux phase de dévêtissement et facilite ainsi la réception séparée des fragments carbonés et des timbales.

De préférence, l'évidement a une forme générale qui s'appuie sur un cylindre coaxial au rondin. Son diamètre excède typiquement celui de la timbale d'une vingtaine de millimètres. La paroi latérale de l'évidement peut présenter un état de surface tel qu'elle peut retenir le matériau carboné (reliefs ménagés dans l'alésage, tels que stries, bourrelets, typiquement en forme d'hélices, etc...) et générer ainsi un cisaillement susceptible de terminer la fragmentation des bouts du mégot encore accrochés sur le rondin.

De préférence également, le dispositif d'attaque est muni de moyens d'attaque qui comprennent au moins des protubérances axiales qui, lorsque le mégot n'est plus retenu par la première butée - c'est-à-dire en fin de dégrafage et au cours du défontage - se présentent substantiellement dans l'alignement de chaque rondin. De la sorte, les efforts engendrés par le dispositif d'attaque sont substantiellement axiaux et les timbales risquent moins de se détacher des rondins, tant qu'elles ne sont pas bloquées par la deuxième butée.

Le procédé selon l'invention est mis en oeuvre après un premier nettoyage de l'anode usée qui consiste à enlever le bain d'électrolyte qui reste accroché sur le mégot. On dirige ensuite l'anode usée vers la machine de dégrafage et de défontage où l'on place le mégot entre un dispositif de butée et un dispositif d'attaque.

Le dispositif d'attaque peut être déplacé à l'aide d'au moins un actionneur, typiquement un vérin hydraulique. Le déplacement peut être, comme dans WO96/25536, une simple translation ou, comme dans DE 44 10 599, une rotation autour d'un axe horizontal. En fait, le déplacement s'effectue suivant une direction quelconque substantiellement constante, globalement définie par le couple formé par la position relative du dispositif d'attaque par rapport au dispositif de butée, l'attaque devant être effectuée de façon substantiellement frontale, Par la suite, les déplacements effectués dans cette direction seront nommés "axiaux". Dans la pratique, on choisit la direction verticale, ce qui permet d'éviter l'installation d'un dispositif supplémentaire de manutention des anodes. En effet, l'anode usée est transportée en général à l'aide d'un convoyeur aérien, à la verticale, c'est-à-dire accrochée au convoyeur par l'extrémité supérieure de sa tige. Une fois placée dans ladite machine, sa tige est maintenue par des moyens de maintien, typiquement des pinces de centrage, qui autorisent un déplacement axial de la tige, le pied de tige devant avoir la possibilité de se déplacer dans cette direction lorsqu'il est atteint par le dispositif d'attaque. De façon à permettre ledit déplacement axial, les moyens de maintien sont avantageusement munis, au contact avec la tige, de patins à faible coefficient de frottement. Le choix d'une direction verticale permet d'autre part d'utiliser la gravité pour récupérer les déchets. Dans ce cas, le dispositif d'attaque est avantageusement actionné par un ensemble de vérins situés en dehors de la zone de chute et de réception des déchets.

Le dispositif d'attaque possède avantageusement des protubérances axiales qui, au moins en fin de dégrafage et au cours du défontage, se présentent substantiellement dans l'alignement de chaque rondin. De préférence, le dispositif d'attaque selon l'invention sera muni de deux moyens différents:
a) des protubérance pointues, typiquement en forme de pyramides ou de couteaux, qui ne sont pas placées dans l'axe des rondins de façon à attaquer en début de dégrafage le mégot dans les zones éloignées des rondins et
b) des poinçons qui finissent le dégrafage en ce sens qu'ils achèvent la fragmentation des restes de mégot accrochés au voisinage des rondins et servent ensuite au défontage. Avantageusement, lesdits poinçons présentent une extrémité arrondie avec un diamètre inférieur à celui des rondins. Ils sont placés dans l'axe desdits rondins au moment où ils arrivent à leur contact. De préférence, ils sont tronconiques et de faible élancement.

De préférence, les protubérances pointues, ou couteaux, sont agencées suivant un ou plusieurs plans de symétrie de la configuration géométrique constituée par la disposition des rondins, ce qui permet une attaque du mégot bien répartie spatialement et évite ainsi la formation d'efforts latéraux susceptibles de déformer le pied de tige. De préférence, les poinçons sont en forme de tronc de cône et présentent un faible élancement (rapport hauteur/diamètre moyen typiquement inférieur à 1). De la sorte, ils sont plus robustes et ne piègent pas les timbales une fois que celles-ci sont détachées des rondins. La conicité de la paroi latérale permet de faire "éclater" les timbales au fur et à mesure de l'avancée du poinçon vers la seconde butée. Cet éclatement peut également être favorisé en équipant cette paroi latérale tronconique d'arêtes vives en saillie radiale qui favorisent la fracturation.

Ledit dispositif de butée entoure les rondins au moins partiellement avec un jeu: en particulier sous l'effet du déplacement du dispositif d'attaque, il est impératif que la tige, le pied de tige et les rondins puissent se déplacer axialement alors que le mégot et/ou les timbales sont bloqués. Ledit dispositif de butée entoure au moins partiellement chaque rondin; il présente une première butée agencée de telle sorte qu'elle bloque l'avance axiale du mégot et une deuxième butée décalée axialement de la première et agencée de telle sorte qu'elle bloque l'avance axiale des timbales. En général, la première et deuxième butée n'entourent que partiellement les rondins, de façon à ce que le dispositif de butée puisse laisser passer librement les branches transversales du pied de la tige d'anode en forme de candélabre inversé. Toutefois, les efforts engendrés au cours du défontage étant très élevés, il est avantageux de réaliser un dispositif qui, tout en laissant passer librement les branches transversales du pied de la tige d'anode, se voit muni, au moins pendant le défontage, d'une deuxième butée qui entoure complètement le rondin. Le dispositif décrit dans l'exemple ci-après est muni d'une deuxième butée qui entoure complètement le rondin dès le début du dégrafage.

Le dispositif de butée selon l'invention peut être réalisé en une seule pièce, comme la plaque décrite dans DE 41 28 522 et qui comprend autant d'échancrures qu'il y a de rondins. Autrement dit, ce peut être une plaque épaisse dont une face, correspondant à la première butée, est munie d'évidements entourant les rondins et dont le fond correspond à la deuxième butée. Toutefois, une telle plaque serait, selon l'invention, très épaisse puisque, à elle seule, la différence des niveaux entre la première et la deuxième butée est sensiblement égale à la hauteur des timbales, qui est typiquement de l'ordre de 130 mm. On peut avantageusement utiliser une plaque de moindre épaisseur mais suffisamment solide pour résister aux efforts engendrés par le dévêtissement, cette plaque offrant une face faisant office de deuxième butée et sur laquelle sont fixées, autour des encoches réservées aux rondins, et entourant au moins partiellement lesdits rondins, des parois axiales, typiquement en forme de cylindre ou de prisme, dont la hauteur est sensiblement égale à la hauteur des timbales et dont l'extrémité libre fait office de première butée.

Mais le dispositif de butée peut également être constitué, comme dans DE 44 10 599, de dispositifs individualisés, ou unités, qui assurent un appui spécifique et indépendant autour de chaque rondin, car de tels ensembles engendrent moins d'efforts latéraux dommageables pour le pied d'anode. Le dispositif présenté dans l'exemple détaillé ci-après est constitué de dispositifs individualisés, moins encombrants que ceux de DE 44 10 599. Il présente également la particularité d'avoir une première butée constituée en fait d'un ensemble de facettes disposées régulièrement autour de chacun des rondins. Dans l'exemple qui suit, ces facettes, de très faible superficie, sont placées aux extrémités d'ergots disposés régulièrement autour d'une couronne, la face supérieure de la base de cette couronne servant également de butée axiale intermédiaire. Lesdits ergots n'étant pas alignés avec les moyens du dispositif d'attaque, des efforts de flexion sont générés dans le bloc carboné, ce qui facilite la fragmentation du mégot.

Dans l'exemple exposé ci-après, ladite unité comprend un manchon externe et un manchon interne qui peut se déplacer à l'intérieur dudit manchon externe, l'extrémité supérieure dudit manchon externe étant solidaire du châssis de la machine, l'extrémité inférieure dudit manchon externe entourant partiellement le rondin associé et présentant une face jouant le rôle de première butée, ledit manchon interne possédant une paroi d'extrémité qui, lorsque ledit manchon interne arrive en butée axiale contre une paroi solidaire du châssis de la machine, joue le rôle de ladite seconde butée. De plus, l'extrémité inférieure du manchon externe est munie d'ergots axiaux dont la face d'extrémité joue le rôle de première butée. D'autre part, ledit manchon interne est constitué d'un couple de mâchoires que l'on peut ouvrir pour laisser passer les bras transversaux du pied d'anode.

L'anode usée (ou l'anode neuve rebutée) est déplacée, soit par le dispositif d'attaque, soit par un actionneur spécifique, jusqu'à ce que le mégot arrive en butée axiale contre la première butée. Le dispositif d'attaque impose un déplacement à la partie inférieure du mégot d'anode alors que sa partie supérieure est bloquée. Ceci engendre sur ledit mégot des efforts tels que ce dernier se fragmente et que les fragments se détachent les uns après les autres du mégot. Comme indiqué plus haut, cette première phase de fragmentation du mégot est avantageusement assurée avec des moyens particuliers, typiquement des couteaux, qui sont par exemple disposés dans un ou plusieurs plans de symétrie de la configuration spatiale des rondins.

Pour faciliter la fragmentation du mégot dans une zone éloignée du rondin, le dispositif de butée est avantageusement muni d'ergots axiaux orientés vers le bas et disposés régulièrement autour des rondins. La face d'extrémité de ces ergots peut constituer ladite première butée.

Lorsque l'essentiel du mégot est fragmenté et détaché, il reste des portions encore accrochées à proximité des rondins qui, de ce fait, ne sont pas immobilisées par la première butée. Le dispositif d'attaque continuant à avancer, les protubérances axiales finissent par arriver au contact du mégot résiduel et, agissant dans l'axe des rondins, imposent à ceux-ci un déplacement axial, Tant que les timbales ne sont pas immobilisées par la deuxième butée, le mégot résiduel est soumis à des efforts de cisaillement essentiellement dus au frottement contre la paroi latérale de l'évidement. On achève ainsi la fragmentation des restes de mégot accrochés au voisinage du rondin. On peut remarquer à ce stade du procédé l'avantage d'un décalage axial important entre la première butée et la deuxième butée qui permet que la finition du dégrafage se réalise sans risque de détachement des timbales. Selon l'invention, on choisit un décalage axial qui est supérieur ou substantiellement égal à la hauteur des timbales, c'est-à-dire typiquement supérieur à la moitié de la hauteur desdites timbales et de préférence au moins égal à ladite hauteur.

Ce décalage permet également de définir un laps de temps au cours duquel on peut décider d'arrêter l'avance et même effectuer un léger recul, typiquement sur une distance de l'ordre de la moitié de la hauteur des timbales, pour faciliter le détachement et permettre la réception des derniers fragments de mégot ainsi que leur évacuation vers les dispositifs de broyage et l'installation de fabrication des blocs en matière carbonée. Une fois ces déchets évacués de la zone de réception, le dispositif d'attaque est à nouveau mis en mouvement: il poursuit son déplacement axial de sorte que les timbales finissent par être bloquées par la deuxième butée.

Lorsque la timbale est immobilisée par la deuxième paroi, la protubérance axiale du dispositif d'attaque continuant à avancer, il se produit un effort de cisaillement important agissant directement à la frontière entre rondin et timbale et ladite timbale finit par se détacher du rondin. La protubérance axiale étant conçue pour ne pas retenir la timbale, celle-ci tombe vers la zone de réception qui vient d'être débarrassée des fragments de mégots et il suffit d'évacuer lesdites timbales qui sont fragmentées, grenaillées puis dirigées vers les fours de fusion.

Ainsi, avec le décalage axial entre la première butée et la deuxième butée, on finit le dégrafage en imposant des cisaillements faibles et on évite tout risque de détachement intempestif des timbales. On sépare ainsi plus facilement l'étape de fragmentation du mégot d'anode et l'étape d'arrachage des timbales, en étant plus sûr de ne récupérer que des fragment de carbone lors de la première étape. De plus, un décalage axial important entre les deux butées permet d'éviter l'emploi de poinçons élancés, donc fragiles, ou de dispositifs supplémentaires, de type électro-aimants pour retenir les timbales. Avec le procédé selon l'invention, il n'est pas besoin d'utiliser d'autre moyen que la gravité pour éloigner les déchets lorsqu'ils se détachent du reste d'anode. La séparation des déchets est effectuée d'office par la séparation temporelle effective entre les deux opérations: dégrafage puis défontage. Il est alors possible de concevoir un dispositif de tri peu coûteux, et simple de conception: on peut soit diriger les déchets au cours de leur chute vers une destination spécifique à la nature des déchets en train de tomber, soit utiliser une zone de réception commune et lui associer au moins un moyen d'évacuation qui dirige lesdits déchets vers une destination spécifique à la nature des déchets réceptionnés.

On peut par exemple placer sous le reste d'anode, de préférence sous le dispositif d'attaque, une paroi oblique qui barre la chute des déchets carbonés et les fait rebondir dans une direction donnée. Lorsque la première opération (dégrafage) est terminée, on fait pivoter ladite paroi oblique de sorte que les timbales sont projetées dans une direction différente, de préférence opposée. Une modalité préférée de l'invention présente un dispositif de dégrafage et de défontage avec un dispositif de tri intégré comprenant une sole de réception commune qui permet de collecter les déchets carbonés et les timbales et sur laquelle on fait circuler un racleur en va-et-vient qui suit le cycle suivant:
a) après la première opération (dégrafage), le racleur est animé d'un mouvement transversal pour pousser les déchets carbonés vers une première zone de transfert qui se trouve en dehors de la zone de réception des déchets et où les fragments de mégot sont amenés vers l'atelier de préparation des blocs de carbone, typiquement via un convoyeur à bande circulant à proximité, par exemple le long d'une face latérale de la machine;
b) pendant la deuxième opération (défontage), le racleur reste immobile dans cette première zone de transfert
c) après la deuxième opération, le racleur est animé d'un mouvement transversal opposé au précédent pour franchir à nouveau la zone de réception des déchets et pousser les timbales vers une deuxième zone de transfert, qui se trouve en dehors de la zone de réception des déchets et où les timbales sont emportées vers les fours de fusion, typiquement via un convoyeur à bande circulant à proximité, par exemple le long de l'autre face latérale de la machine;
d) le racleur reste immobile dans cette deuxième zone de transfert pendant la première opération (dégrafage) du cycle suivant.

Avantageusement, la table de réception est constituée d'un châssis ancré dans le sol, lequel reçoit sur sa partie supérieure une table robuste. Ces deux parties sont fixées l'une à l'autre par l'intermédiaire de moyens de liaison élastique, typiquement des plots amortisseurs en caoutchouc, qui permettent l'absorption des chocs lors de la chute des déchets. De préférence également, l'ensemble du dispositif est muni d'un réseau de dépoussiérage, en particulier la zone de dévêtissement des anodes, la zone de réception des déchets et les zones de chute sur les convoyeurs d'évacuation qui sont entièrement capotées et connectées audit réseau de dépoussiérage.

Un autre objet de l'invention est une machine de dégrafage et de défontage permettant de mettre en oeuvre le procédé selon l'invention décrite supra, apte à dévêtir autant les anodes usées que les anodes neuves rebutées, comprenant un dispositif de butée et un dispositif d'attaque, ledit dispositif d'attaque pouvant être déplacé à l'aide d'un actionneur en direction dudit dispositif de butée, ledit dispositif de butée entourant, au moins partiellement, chaque rondin du pied de la tige d'anode et présentant une première butée bloquant l'avance du mégot, ledit dispositif de butée étant pourvu, autour de chaque rondin, d'un évidement présentant une deuxième butée qui bloque l'avance desdites timbales, ladite machine étant caractérisée en ce que la distance axiale entre ladite première butée et ladite deuxième butée est supérieure ou substantiellement égale à la hauteur desdites timbales.

Cette machine peut présenter les caractéristiques supplémentaires ou les variantes décrites ci-dessus et dans l'exemple ci-après, en particulier le dispositif de butée comprenant des unités composées d'un manchon externe et d'un manchon interne coulissant dans le manchon externe, le dispositif d'attaque possédant des couteaux disposés dans au moins un plan de symétrie des rondins et des poinçons disposés dans l'alignement des rondins, le dispositif d'attaque mû par un ensemble d'actionneurs non situés dans la zone de réception des déchets et le dispositif de tri intégré à ladite machine, comprenant un racleur actionné en va-et-vient,

### FIGURES

La figure 1 représente schématiquement, en une perspective de contre-plongée, l'intérieur d'une machine particulière permettant de mettre en oeuvre le procédé selon l'invention, illustré au moment où l'anode usée - ou l'anode neuve rebutée (illustrée ici) - est mise en place dans la machine, entre le dispositif d'attaque et le dispositif de butée.
La figure 2 détaille schématiquement, en une perspective de plongée, une unité du dispositif de butée de la machine illustrée en figure 1. La tige et le pied d'anode font l'objet d'une représentation filaire, sauf le rondin associé à ladite unité. Deux étapes différentes du procédé sont représentées:
   (2a) la phase de démarrage, avant que l'anode usée arrive en butée axiale contre la première butée et
   (2b) le début de la phase de défontage, lorsque les timbales arrivent en butée axiale contre la deuxième butée.
La figure 3 illustre schématiquement, en une perspective de contre-plongée, le même dispositif à une phase antérieure à celle de la figure 2b), le dispositif d'attaque étant cette fois-ci représenté. Cette phase antérieure correspond au début de la montée des rondins munis de leur manchon ou "gangue" de matériau carboné (non représenté) à l'intérieur des évidements du dispositif de butée.
La figure 4 illustre en vue de face un dispositif intégré à la précédente machine qui permet, à l'aide d'un racleur, d'évacuer séparément les fragments de mégot et les timbales.

### Exemple (Figures 1 à 4)

Le procédé selon l'invention est décrit ici en s'appuyant sur une machine particulière, illustrée figures 1 à 4, utilisée pour le mettre en oeuvre.

L'anode usée **100** comprend une tige **120** en métal conducteur et un mégot **110** en matériau carboné. La liaison entre la tige et le corps en matériau carboné se fait par l'intermédiaire d'un pied **121** en acier, solidaire de la base de la tige et qui est en général en forme de candélabre retourné, chaque branche **123** du candélabre étant associée à un rondin **122.** Dans le cas particulier de cet exemple, le corps carboné est fixé à la tige par l'intermédiaire de 4 rondins **122.** La liaison mécanique et électrique entre le corps carboné et chaque rondin est assurée par une timbale en fonte **130.**

L'anode usée **100** est introduite en position verticale dans la machine de dégrafage et de défontage. Le mégot **110** et le pied d'anode **120** sont introduits entre un dispositif de butée **200** et un dispositif d'attaque **300.**

Le dispositif d'attaque **300** est animé par un ensemble de vérins (non représentés) agissant verticalement. Pour éviter d'encombrer la table de réception, les vérins sont décalés et agissent sur une épaisse poutre **310** dont la longueur est supérieure à celle du mégot **110.** Cette poutre **310** est actionnée par deux vérins agissant à chaque extrémité de ladite poutre (non illustrés), ménageant ainsi un espace libre et sans obstacle sous ladite poutre, apte à recueillir les déchets qui ont été détachés du reste d'anode et sont tombés.

Le dispositif d'attaque possède des poinçons **320** qui se présentent substantiellement dans l'alignement de chaque rondin **122.** Il y a ici deux moyens d'attaque différents: des protubérances pointues et des couteaux **330** qui ne sont pas placées dans l'axe des rondins et lesdits poinçons **320** qui se présentent sous la forme de troncs de cône peu élancés, avec une extrémité arrondie **321** qui a un diamètre d'attaque inférieur à celui des rondins **122.** Lorsque le mégot est suffisamment fragmenté, ces poinçons arrivent au voisinage de la base des rondins, dans l'alignement de ces derniers. Ils font remonter les rondins et leurs gangues résiduelles de matériau carboné dans l'alésage ménagé dans les manchons externes **210** du dispositif de butée. Les manchons internes **220** sont entraînés par les rondins, via les timbales, jusqu'à ce qu'ils soient immobilisés par une paroi fixe **400,** associée au châssis de la machine. La paroi inférieure **221** des manchons internes fait alors office de seconde butée **225.**

Les protubérances pointues sont agencées suivant un plan de symétrie de la configuration géométrique constituée par la disposition des quatre rondins 122, ce qui permet une attaque régulièrement répartie du mégot et évite la formation d'efforts latéraux susceptibles de déformer le pied de tige 121, voire la tige d'anode **120.**

Le dispositif de butée **200** est ici un ensemble de quatre unités individualisées **(200.1, 200.2, 200.3, 200.4),** chacune d'entre elles entourant partiellement un rondin **122** de telle sorte que ledit rondin et le bras transversal **123** du pied de tige qui lui est associé puissent se déplacer librement suivant la direction verticale.

Chaque unité est composée d'un manchon externe **210** dont l'extrémité supérieure est solidaire du châssis de la machine et dont l'extrémité inférieure **216** est en forme de couronne entourant partiellement le rondin **122** associé. Cette extrémité inférieure est munie d'ergots **215** dont la face inférieure constitue une partie de la première butée **211** qui bloque l'avance du mégot **110.** Typiquement, l'ensemble des faces inférieures des ergots occupent une surface qui représente entre 10 et 20% de la surface de l'extrémité inférieure **216.** Une échancrure axiale ménagée sur le manchon externe **210** et s'étendant jusqu'à ladite première butée permet au bras transversal **123** du pied d'anode de se déplacer librement dans le sens vertical.

Chaque unité comprend également un manchon interne **220,** constitué d'un couple de mâchoires **2201** et **2202.** Le manchon interne **220** peut se déplacer à l'intérieur du manchon externe **210** sur une distance **H** au moins égale à la hauteur des timbales. Lorsque le manchon interne **220** arrive en butée axiale contre la paroi **400,** la paroi d'extrémité **221** joue le rôle de seconde butée **225.** Dans cette dernière configuration géométrique, l'intérieur du manchon externe **210** constitue un évidement **230** qui présente une seconde butée **225.**

Lors de la mise en place du mégot d'anode **110** entre le dispositif d'attaque **300** et le dispositif de butée **200** (figure 2a), les mâchoires **2201** et **2202** sont ouvertes de façon à laisser passer les bras transversaux **123** du pied d'anode, Lorsque les mâchoires **2201** et **2202** se referment, elles forment un deuxième manchon ou manchon interne **220,** dont le diamètre interne est légèrement supérieur à celui du rondin **122.** Ce manchon interne **220** possède également une échancrure axiale **223** qui permet à la branche transversale **123** du pied d'anode de se déplacer librement. Mais, ici, les mâchoires **2201** et **2202** voient leurs extrémités basses réunies, formant une paroi inférieure **221** qui entoure complètement le rondin **122** et qui présente un alésage dont le diamètre interne, voisin de celui du diamètre des rondins, est nettement inférieur au diamètre externe des timbales. De la sorte, les timbales entraînent le manchon interne **220** au cours de leur remontée. Les mâchoires **2201** et **2202** pivotent autour d'axes horizontaux **A1** et **A2,** solidaires d'une tige **410** qui peut coulisser avec un jeu substantiel à l'intérieur de la paroi **400.** L'ensemble des mâchoires **2201** et **2202** et de la tige **410** constitue un assemblage souple qui permet le centrage individualisé et l'alignement du manchon interne **220** dans l'axe de chaque rondin **122.**

Lorsque le manchon interne finit par être bloqué par la paroi **400,** la paroi inférieure **221** du manchon interne **220** joue le rôle de seconde butée **225,** en immobilisant les timbales **130.** Le poinçon **320** continue à entraîner le rondin **122** vers le haut. L'interface timbale/rondin est alors fortement sollicitée en cisaillement.

Avec cet ensemble d'unités de butée indépendantes (**200.1, 200.2, 200.3, 200.4**), il y a moins de risque de création d'efforts transversaux dus au fait que les faces inférieures des rondins ne se trouvent pas exactement au même niveau. De plus, dans un tel cas, les rondins associés aux timbales qui ne sont pas encore immobilisées axialement, sont encore libres de se déplacer axialement vers la deuxième butée mais ils sont protégés par le manchon interne **220** qui leur est associé et qui les empêche de pivoter ou de se cisailler sous l'effet desdits efforts latéraux.

La résistance du manchon interne **220** aux efforts de défontage est encore améliorée si on empêche l'ouverture radiale des mâchoires **2201** et **2202.** Pour cela, la paroi extérieure desdites mâchoires est munie de plots 229 qui arrivent en butée radiale contre des ergots **219** placés sur la paroi interne du manchon externe **210** (voir la zone entourée **Z** en figure 2b).

Sur la figure 1, on ne constate pas un décalage axial significatif entre la première butée **211** et la paroi inférieure **221,** car le manchon interne **220** se trouve dans cette configuration en partie passe. La paroi inférieure **221** ne joue alors pas le rôle d'une butée. Le manchon interne **220** est lui-même libre de se déplacer à l'intérieur du manchon externe **210** sur une hauteur **H,** jusqu'à ce que son extrémité supérieure **222** rencontre la paroi fixe **400,** solidaire du châssis de la machine. Lorsque ladite extrémité supérieure **222** rencontre la paroi fixe **400,** le décalage axial entre la première butée **211** et la deuxième butée **225** est légèrement supérieur à la hauteur de la timbale **130** (130 mm en l'occurrence).

Ces unités individualisées, constituées d'un manchon interne coulissant à l'intérieur d'un manchon externe solidaire du châssis de la machine permettent une réaction axiale adaptée aux efforts imposés au voisinage du rondin qui leur est associé. Ceci présente l'avantage d'engendrer moins d'efforts latéraux dommageables pour la tige et le pied d'anode. L'ensemble de ces unités permet d'avoir un dispositif de butée peu encombrant.

Le dévêtissement se produit de la manière suivante:
➢ l'anode usée (ou l'anode neuve rebutée) est déplacée verticalement par un actionneur indépendant qui agit directement sur la tige d'anode jusqu'à ce que le mégot **110** arrive en butée axiale contre la première butée **211;** les mâchoires **2201** et **2202** sont ouvertes pour laisser passer les bras transversaux **123** des pieds d'anode puis elles sont refermées;
➢ le dispositif d'attaque **300** impose un déplacement à la partie inférieure du mégot **110** alors que sa partie supérieure est bloquée. Ceci engendre sur ledit mégot des efforts tels que ce dernier se fragmente et que les fragments se détachent les uns après les autres du mégot;
➢ la première phase de fragmentation du mégot est assurée par les couteaux **330;** pour faciliter la fragmentation du mégot l'extrémité inférieure **216** du manchon externe **210** est avantageusement munie d'ergots axiaux **215** orientés vers le bas et régulièrement répartis. La première butée **211** est constituée de l'ensemble des faces inférieures des ergots **215,** qui présentent une faible superficie. Lesdits ergots ne sont pas alignés avec les moyens d'attaque **330** et **320** et des efforts de flexion sont générés dans le bloc carboné, ce qui facilite la fragmentation du mégot;
➢ l'extrémité inférieure **216** du manchon externe **210** peut servir également de butée axiale intermédiaire au cours de la fragmentation du mégot;
➢ lorsque l'essentiel du mégot est fragmenté et détaché, il reste des portions encore accrochées à proximité des rondins **122** qui, de ce fait, ne sont pas immobilisées par la première butée;
➢ le dispositif d'attaque continuant à avancer, les poinçons **320** finissent par arriver au contact du mégot résiduel et, agissant dans l'axe des rondins, forcent ceux-ci à s'introduire dans l'évidement constitué par l'alésage du manchon externe **210** et à entraîner avec eux le manchon interne **220.** Tant que les timbales ne sont pas immobilisées, le mégot résiduel est soumis à des efforts de cisaillement qui continuent à le fragmenter mais ces efforts, essentiellement dus au frottement contre l'alésage du manchon externe **210,** sont relativement peu intenses et le risque d'arrachage des timbales est faible. On achève ainsi la fragmentation des restes de mégot accrochés au voisinage du rondin.
➢ on arrête l'avance du dispositif d'attaque **300** approximativement au moment où le manchon interne **220** arrive en butée axiale contre la paroi fixe **400** et où, par conséquent, les timbales **130** finissent par être bloquées par la paroi inférieure **221** qui joue alors le rôle de deuxième butée **225.** Typiquement, l'arrêt est commandé lorsque, à l'aide d'un capteur de déplacement, on constate que l'extrémité supérieure **222** du manchon interne **220** est à quelques millimètres de la butée **400.** On effectue un léger recul pour permettre le détachement et la réception des derniers fragments de mégot; l'ensemble des déchets carbonés est évacué;
➢ le dispositif d'attaque est à nouveau mis en mouvement; il se produit un effort de cisaillement important agissant directement à la frontière entre le rondin **122** et la timbale **130;** la timbale se déforme, se déchire et finit par se détacher du rondin et tombe vers la zone de réception qui vient d'être débarrassée des fragments de mégots;
➢ on évacue les timbales vers les fours de fusion.

La machine utilisée dans le cadre de ce procédé présente également un dispositif **500** de tri intégré comprenant une sole de réception **510** permettant de collecter les déchets et sur laquelle on fait circuler un racleur **520** en va-et-vient dans une direction perpendiculaire la poutre d'attaque **310:**
a) après la première opération (dégrafage), le racleur **520** est animé d'un mouvement transversal pour pousser les déchets carbonés vers une première zone de transfert **530** où les fragments de mégot sont déposés sur un convoyeur à bande **531** placé le long d'une face latérale de la machine;
b) pendant la deuxième opération (défontage), le racleur reste immobile dans cette première zone de transfert **530;**
c) après la deuxième opération, le racleur **520** est animé d'un mouvement transversal opposé au précédent pour franchir à nouveau la zone de la sole de réception **510** des déchets et pousser les timbales vers une deuxième zone de transfert **540,** où les timbales sont versées sur un convoyeur à bande **541** placé le long de l'autre face latérale de la machine;
d) le racleur **520** reste immobile dans cette deuxième zone de transfert **540** pendant la première opération (dégrafage) du cycle suivant.

La table de réception est constituée d'un châssis **511** ancré dans le sol, lequel reçoit sur sa partie supérieure une table robuste. Ces deux parties sont fixées l'une à l'autre par l'intermédiaire des plots amortisseurs **513** en caoutchouc. L'ensemble du dispositif est muni d'un réseau de dépoussiérage **550**. En particulier la zone de dévêtissement des anodes, la zone de réception des déchets et les zones de chute sur les convoyeurs d'évacuation sont entièrement capotées et connectées au réseau de dépoussiérage.

Le racleur **520** est guidé par deux fois deux galets roulant dans deux fers en U situés de part et d'autre du racleur. Il glisse sur la surface supérieure de la sole de réception et est animé par un système cabestan à deux chaînes, actionnées par un moto-réducteur installé à une extrémité du châssis fixe de la table.

## Revendications

1. Procédé permettant d'extraire le mégot d'anode (110) et les timbales (130) accrochés à une anode usée, pour la production d'aluminium par électrolyse ignée comprenant les étapes suivantes:
a) mise en place du mégot (110) entre un dispositif de butée (200) et un dispositif d'attaque (300), ledit dispositif d'attaque pouvant être déplacé à l'aide d'un actionneur en direction dudit dispositif de butée,
ledit dispositif de butée entourant, au moins partiellement, chaque rondin (122) du pied (121) de la tige d'anode et présentant une première butée (211) bloquant l'avance du mégot, ledit dispositif de butée étant pourvu, autour de chaque rondin, d'un évidement (230) présentant une deuxième butée (225) qui bloque l'avance desdites timbales;
b) déplacement de l'anode usée jusqu'à ce que le mégot soit bloqué par ladite première butée;
c) déplacement dudit dispositif d'attaque en direction du dispositif de butée de sorte qu'il arrive en contact avec ledit mégot d'anode et impose sur ledit mégot des efforts tels que ce dernier se fragmente et que les fragments se détachent du mégot;
d) évacuation des fragments de mégot;
e) poursuite du déplacement dudit dispositif d'attaque de sorte que les timbales sont bloquées par ladite deuxième butée et sont détachées des rondins;
f) arrêt et retrait dudit dispositif d'attaque;
ledit procédé étant **caractérisé en ce que** la distance axiale entre ladite première butée et ladite deuxième butée est supérieure ou substantiellement égale à la hauteur desdites timbales.

2. Procédé selon la revendication 1 **caractérisé en ce que** ledit évidement a une forme générale qui s'appuie substantiellement sur un cylindre coaxial audit rondin.

3. Procédé selon la revendication 1 ou 2 dans lequel ledit dispositif d'attaque est muni de moyens d'attaque (320, 330) qui comprennent des protubérances axiales (320) qui, au moins en fin d'étape c) (dégrafage) et au cours de l'étape e) (défontage), se présentent substantiellement dans l'alignement de chaque rondin (122).

4. Procédé selon l'une quelconque des revendications 1 à 3 dans lequel ledit dispositif de butée est une plaque épaisse dont une face, correspondant à la première butée, est munie d'évidements entourant les rondins et dont le fond correspond à la deuxième butée.

5. Procédé selon l'une quelconque des revendications 1 à 4 dans lequel ledit dispositif de butée est une plaque offrant une face faisant office de deuxième butée sur laquelle sont fixées, autour des encoches réservées aux rondins et entourant au moins partiellement lesdits rondins, des parois axiales, typiquement en forme de cylindre ou de prisme, dont la hauteur est sensiblement égale à la hauteur des timbales et dont l'extrémité libre fait office de première butée.

6. Procédé selon l'une quelconque des revendications 1 à 5 dans lequel ledit dispositif de butée est constitué d'unités qui assurent un appui spécifique et indépendant autour de chaque rondin.

7. Procédé selon l'une quelconque des revendications 1 à 6 dans lequel ladite première butée est constituée d'un ensemble de facettes (211) disposées régulièrement autour de chacun des rondins.

8. Procédé selon la revendication 6 dans lequel ladite unité comprend un manchon externe (210) et un manchon interne (220) qui peut se déplacer à l'intérieur dudit manchon externe, l'extrémité supérieure dudit manchon externe étant solidaire du châssis de la machine, l'extrémité inférieure (216) dudit manchon externe entourant partiellement le rondin (122) associé et présentant une face jouant le rôle de première butée (211), ledit manchon interne possédant une paroi d'extrémité (221) qui, lorsque ledit manchon interne arrive en butée axiale contre une paroi (400) solidaire du châssis de la machine, joue le rôle de ladite seconde butée (225).

9. Procédé selon la revendication 8 dans lequel l'extrémité inférieure (216) dudit manchon externe est munie d'ergots axiaux (215) dont la face d'extrémité joue le rôle de première butée (211).

10. Procédé selon l'une quelconque des revendications 1 à 9 dans lequel l'ensemble des déchets se détachent et tombent par gravité et sont dirigés au cours de leur chute vers une destination spécifique à la nature des déchets en train de tomber.

11. Procédé selon l'une quelconque des revendications 1 à 10, dans lequel on utilise un dispositif de tri comprenant une sole de réception (510) qui permet de collecter les déchets carbonés et les timbales et sur laquelle on fait circuler un racleur (520) en va-et-vient selon le cycle suivant:
a)après la première opération (dégrafage), le racleur est animé d'un mouvement transversal pour pousser les déchets carbonés vers une première zone de transfert (530) qui se trouve en dehors d'une zone (510) de réception des déchets et où les fragments de mégot sont amenés vers l'atelier de préparation des blocs de carbone, typiquement via un convoyeur à bande (531);
b)pendant la deuxième opération (défontage), le racleur reste immobile dans cette première zone de transfert
c) après la deuxième opération, le racleur est animé d'un mouvement transversal opposé au précédent pour franchir à nouveau la zone de réception des déchets (510) et pousser les timbales vers une deuxième zone de transfert (540), qui se trouve en dehors de la zone de réception des déchets et où les timbales sont emportées vers les fours de fusion, typiquement via un convoyeur à bande (541);
d) le racleur reste immobile dans cette deuxième zone de transfert pendant la première opération (dégrafage) du cycle suivant.

12. Machine permettant d'extraire le bloc carboné d'une anode (110) et les timbales (130) accrochés à une anode comprenant un dispositif de butée (200) et un dispositif d'attaque (300), ledit dispositif d'attaque pouvant être déplacé à l'aide d'un actionneur en direction dudit dispositif de butée, ledit dispositif de butée entourant, au moins partiellement, chaque rondin (122) du pied (121) de la tige d'anode et présentant une première butée (211) bloquant l'avance du mégot, ledit dispositif de butée étant pourvu, autour de chaque rondin, d'un évidement (230) présentant une deuxième butée (225) qui bloque l'avance desdites timbales, ladite machine étant **caractérisée en ce que** la distance axiale entre ladite première butée et ladite deuxième butée est supérieure ou substantiellement égale à la hauteur desdites timbales.

13. Machine selon la revendication 12 **caractérisée en ce que** ledit évidement a une forme générale qui s'appuie substantiellement sur un cylindre coaxial audit rondin.

14. Machine selon la revendication 12 ou 13 dans laquelle la paroi latérale dudit évidement présente des stries et/ou des bourrelets, typiquement en forme d'hélice.

15. Machine selon l'une quelconque des revendications 12 à 14 dans laquelle ledit dispositif d'attaque est muni de protubérances axiales (320) qui se présentent substantiellement dans l'alignement de chaque rondin (122).

16. Machine selon l'une quelconque des revendications=12 à 15 dans laquelle le dispositif d'attaque est actionné par un ensemble de vérins situés en dehors de la zone de chute et de réception des déchets.

17. Machine selon l'une quelconque des revendications 12 à 16 dans laquelle ledit dispositif de butée est constitué d'unités (200.1, 200.2, 200.3, 200.4) qui assurent un appui spécifique et indépendant autour de chaque rondin.

18. Machine selon la revendication 17 dans laquelle ladite unité comprend un manchon externe (210) et un manchon interne (220) qui peut se déplacer à l'intérieur dudit manchon externe, l'extrémité supérieure dudit manchon externe étant solidaire du châssis de la machine, l'extrémité inférieure (216) dudit manchon externe entourant partiellement le rondin (122) associé et présentant une face jouant le rôle de première butée (211), ledit manchon interne possédant une paroi d'extrémité (221) qui, lorsque ledit manchon interne arrive en butée axiale contre une paroi (400) solidaire du châssis de la machine, joue le rôle de ladite seconde butée (225).

19. Machine selon la revendication 18 dans laquelle ledit manchon interne est constitué d'un couple de mâchoires (2201 et 2202) que l'on peut ouvrir pour laisser passer les bras transversaux (123) du pied d'anode.

20. Machine selon l'une quelconque des revendications 12 à 19 **caractérisée en ce qu'**elle comprend également un dispositif de tri comprenant une sole de réception (510) qui permet de collecter les déchets carbonés et les timbales et sur laquelle on fait circuler un racleur (520) en va-et-vient de telle sorte que les déchets carbonés sont raclés dans une direction donnée et les timbales sont raclées dans la direction opposée.

## Patentansprüche

1. Verfahren zum Entnehmen des Anodenstummels (110) und der Anodenkappen (130), die an einer verbrauchten Anode anhaften, für die Herstellung von Aluminium durch Schmelzflusselektrolyse, wobei das Verfahren folgende Schritte umfasst:
a) Positionieren des Anodenstummels (110) zwischen einer Anschlagvorrichtung (200) und einer Anstellvorrichtung (300), welche Anstellvorrichtung mit einem Betätigungsorgan in Richtung Anschlagvorrichtung bewegbar ist,
wobei die Anschlagvorrichtung jeden Nippel (122) des Anodenstangen-Fußes (121) zumindest teilweise umgreift und einen ersten Anschlag (211) aufweist, der die Zuführung des Anodenstummels sperrt, wobei die Anschlagvorrichtung um jeden Nippel herum mit einer Ausnehmung (230) versehen ist, die einen zweiten Anschlag (225) aufweist, der die Zuführung der Anodenkappen sperrt,
b) Bewegen der verbrauchten Anode, bis der Anodenstummel durch den ersten Anschlag blockiert wird;
c) Bewegen der Anstellvorrichtung in Richtung Anschlagvorrichtung, so dass die Anstellvorrichtung mit dem Anodenstummel in Kontakt kommt und einen solchen Druck auf den Stummel ausübt, dass dieser aufgebrochen wird und die Bruchstücke sich vom Stummel lösen;
d) Beseitigen der Stummelbruchstücke;
e) Weiterbewegen der Anstellvorrichtung, so dass die Kappen durch den zweiten Anschlag blockiert werden und von den Nippeln abgelöst werden;
f) Abschalten und Zurückfahren der Anstellvorrichtung;
wobei das Verfahren **dadurch gekennzeichnet ist, dass** der axiale Abstand zwischen dem ersten und dem zweiten Anschlag größer oder im Wesentlichen gleich der Höhe der Kappen ist.

2. Verfahren nach Anspruch 1, **dadurch gekennzeichnet, dass** die Ausnehmung eine allgemeine Form hat, die im Wesentlichen an einem zum Nippel koaxialen Zylinder abgestützt ist.

3. Verfahren nach Anspruch 1 oder 2, bei dem die Anstellvorrichtung mit Anstellmitteln (320, 330) ausgestattet ist, welche axiale Vorsprünge (320) aufweisen, die zumindest am Ende von Schritt c) (Ablösen) und im Schritt e) (Abziehen) im Wesentlichen mit jedem Nippel (122) fluchten.

4. Verfahren nach irgendeinem der Ansprüche 1 bis 3, bei dem die Anschlagvorrichtung eine dicke Platte ist, deren eine Seite, die dem ersten Anschlag entspricht, Ausnehmungen aufweist, welche die Nippel umgreifen, und deren Unterseite dem zweiten Anschlag entspricht.

5. Verfahren nach irgendeinem der Ansprüche 1 bis 4, bei dem die Anschlagvorrichtung eine Platte, deren eine Seite als zweiter Anschlag dient und auf der um Einschnitte für die Nippel herum, welche Einschnitte die Nippel zumindest teilweise umgreifen, typischerweise zylinder- oder prismenförmige axiale Wände befestigt sind, deren Höhe im Wesentlichen der Höhe der Kappen entspricht und deren freies Ende als erster Anschlag dient.

6. Verfahren nach irgendeinem der Ansprüche 1 bis 5, bei dem die Anschlagvorrichtung aus Einheiten besteht, die eine spezifische und unabhängige Abstützung um jeden der Nippel herum gewährleisten.

7. Verfahren nach irgendeinem der Ansprüche 1 bis 6, bei dem der erste Anschlag aus einer Reihe von Facetten (211) besteht, die gleichmäßig um jeden der Nippel herum angeordnet sind.

8. Verfahren nach Anspruch 6, bei dem die Einheit eine äußere Hülse (210) und eine in der äußeren Hülse bewegbare innere Hülse (220) umfasst, wobei das obere Ende der äußeren Hülse mit dem Maschinengestell fest verbunden ist, das untere Ende (216) der äußeren Hülse den zugeordneten Nippel (122) teilweise umgreift und eine Fläche aufweist, die als erster Anschlag (211) dient, wobei die innere Hülse eine Stirnwand (221) besitzt, die, wenn die innere Hülse axial gegen eine mit dem Maschinengestell fest verbundene Wand stößt, als zweiter Anschlag (225) dient.

9. Verfahren nach Anspruch 8, bei dem das untere Ende (216) der äußeren Hülse mit axialen Zapfen (215) versehen ist, deren Stirnseite als erster Anschlag (211) dient.

10. Verfahren nach irgendeinem der Ansprüche 1 bis 9, bei dem sämtliche Abfälle abgelöst werden und aufgrund der Schwerkraft nach unten fallen und während des Herunterfallens zu einem bestimmten Zielort je nach Art der herunterfallenden Abfälle geleitet werden.

11. Verfahren nach irgendeinem der Ansprüche 1 bis 10, bei dem eine Sortiervorrichtung mit einem Auffangboden (510) verwendet wird, mit dem die kohlenstoffhaltigen Abfälle und die Kappen gesammelt werden können und auf dem ein Abstreifer (520) gemäß folgendem Arbeitsablauf hin und her bewegt wird:
a) nach dem ersten Arbeitsgang (Ablösen) führt der Abstreifer eine Querbewegung aus, um die kohlenstoffhaltigen Abfälle in eine erste Übergabezone (530) zu befördern, die sich außerhalb des Abfall-Sammelbereichs (510) befindet und in der die Stummelbruchstücke typischerweise über ein Förderband (531) der Werkanlage für die Herstellung von Kohlenstoffblöcken zugeführt werden;
b) beim zweiten Arbeitsgang (Abziehen) steht der Abstreifer in dieser ersten Übergabezone still;
c) nach dem zweiten Arbeitsgang führt der Abstreifer ein Querbewegung in die entgegengesetzte Richtung aus, um den Abfall-Sammelbereich (510) erneut zu überqueren und die Kappen in eine zweite Übergabezone (540) zu befördern, die sich außerhalb des Abfall-Sammelbereichs befindet und in der die Kappen typischerweise über ein Förderband (541) zu den Schmelzöfen abtransportiert werden;
d) in dieser zweiten Übergabezone steht der Abstreifer während des ersten Arbeitsgangs (Ablösen) des nachfolgenden Arbeitsablaufs still.

12. Maschine zum Entnehmen des Kohlenstoffblocks einer Anode (110) und der Kappen (130), die an einer Anode anhaften, umfassend eine Anschlagvorrichtung (200) und eine Anstellvorrichtung (300), welche Anstellvorrichtung mit einem Betätigungsorgan in Richtung Anschlagvorrichtung bewegbar ist, wobei die Anschlagvorrichtung jeden Nippel (122) des Anodenstangen-Fußes (121) zumindest teilweise umgreift und einen ersten Anschlag (211) aufweist, der die Zuführung des Anodenstummels sperrt, wobei die Anschlagvorrichtung um jeden Nippel herum mit einer Ausnehmung (230) versehen ist, die einen zweiten Anschlag (225) aufweist, der die Zuführung der Anodenkappen sperrt, wobei die Maschine **dadurch gekennzeichnet ist, dass** der axiale Abstand zwischen dem ersten und dem zweiten Anschlag größer oder im Wesentlichen gleich der Höhe der Kappen ist.

13. Maschine nach Anspruch 12, **dadurch gekennzeichnet, dass** die Ausnehmung eine allgemeine Form hat, die im Wesentlichen an einem zum Nippel koaxialen Zylinder abgestützt ist.

14. Maschine nach Anspruch 12 oder 13, bei dem die Seitenwand der Ausnehmung Rillen und/oder Wulste aufweist, die typischerweise spiralförmig ausgebildet sind.

15. Maschine nach irgendeinem der Ansprüche 12 bis 14, bei der die Anstellvorrichtung axiale Vorsprünge (320) aufweist, die im Wesentlichen mit jedem Nippel (122) fluchten.

16. Maschine nach irgendeinem der Ansprüche 12 bis 15, bei der die Anstellvorrichtung von einer Reihe von Zylindern angetrieben wird, die sich außerhalb des Bereichs befinden, in dem die Abfälle nach unten fallen und gesammelt werden.

17. Maschine nach irgendeinem der Ansprüche 12 bis 16, bei der die Anschlagvorrichtung aus Einheiten (200.1, 200.2, 200.3, 200.4) besteht, die eine spezifische und unabhängige Abstützung um jeden der Nippel herum gewährleisten.

18. Maschine nach Anspruch 17, bei der die Einheit eine äußere Hülse (210) und eine in der äußeren Hülse bewegbare innere Hülse (220) umfasst, wobei das obere Ende der äußeren Hülse mit dem Maschinengestell fest verbunden ist, das untere Ende (216) der äußeren Hülse den zugeordneten Nippel teilweise umgreift und eine Fläche aufweist, die als erster Anschlag (211) dient, wobei die innere Hülse eine Stirnwand (221) besitzt, die, wenn die innere Hülse axial gegen eine mit dem Maschinengestell fest verbundene Wand (400) stößt, als zweiter Anschlag (225) dient.

19. Maschine nach Anspruch 18, bei der die innere Hülse aus einem Paar Backen (2201 und 2202) besteht, die zur Durchführung der Querarme (123) des Anodenfußes geöffnet werden können.

20. Maschine nach irgendeinem der Ansprüche 12 bis 19, **dadurch gekennzeichnet, dass** sie ferner eine Sortiervorrichtung mit einem Auffangboden (510) umfasst, mit dem die kohlenstoffhaltigen Abfälle und die Anodenkappen gesammelt werden können und auf dem ein Abstreifer (520) so hin und her bewegt wird, dass die kohlenstoffhaltigen Abfälle in einer gegebenen Richtung und die Kappen in der entgegengesetzten Richtung abgestreift werden.

## Claims

1. A process for extracting the anode butt (110) and the thimbles (130) attached to a spent anode for the production of aluminium using igneous electrolysis, comprising the following stages:
a) the butt (110) is fitted between a stop device (200) and an attacking device (300), said attacking device being able to be moved using an actuator in towards said stop device,
said stop device surrounding, at least partially, each stub (122) of the anode stem leg (121) and having a first stop (211) stopping the butt from moving forward, said stop device being provided, around each stub, with a recess (230) having a second stop (225) which stops said thimbles from moving forward;
b) the spent anode is moved until the butt is blocked by said first stop;
c) said attacking device is moved towards the stop device so that it arrives in contact with said anode butt and imposes on said butt such a force as to cause it to break up and the fragments to be detached from the butt;
d) the fragments of butt are removed;
e) said attacking device continues to move so that the thimbles are blocked by the second stop and are detached from the stubs;
f) said attacking device stops and is withdrawn;
said process being **characterized in that** the axial distance between said first stop and said second stop is higher or substantially equal to the height of said thimbles.

2. A process according to claim 1 **characterized in that** said recess has a general shape substantially based on a cylinder coaxial to said stub.

3. A process according to claim 1 or 2 in which said attacking device is provided with means of attack (320, 330) which include axial protuberances (320) which, at least at the end of stage c) (anode butt stripping) and during stage e) (thimble stripping ), are substantially in line with each stub (122).

4. A process according to any of claims 1 to 3 in which said stop device is a thick plate, one face of which, corresponding to the first stop, is provided with recesses surrounding the stubs, the bottom of which corresponding to the second stop.

5. A process according to any of claims 1 to 4 in which said stop device is a plate with a face acting as second stop onto which are fixed, around the notches reserved for the stubs and surrounding said stubs at least partially, the axial walls, typically in the shape of a cylinder or prism, the height of which is substantially equal to the height of the thimbles and whose free end acts as the first stop.

6. A process according to any of the claims 1 to 5 in which said stop device consists of units which provide specific and independent support around each stub.

7. A process according to any of claims 1 to 6 in which said first stop consists of a set of facets (211) laid out regularly around each stub.

8. A process according to claim 6 in which said unit comprises an external sleeve (210) and an internal sleeve (220) which can move inside said external sleeve, the top end of said external sleeve being interdependent of the frame of the machine, the bottom end (216) of said external sleeve partially surrounding the related stub (122) and having a face that acts as a first stop (211), said internal sleeve having an end wall (221) which, when said internal sleeve comes up axially against a wall (400) interdependent of the frame of the machine, acts as said second stop (225).

9. A process according to claim 8 in which the lower end (216) of the outer sleeve is provided with axial pins (215) whose end face acts as the first stop (211).

10. A process according to any of claims 1 to 9 in which all the waste comes away and falls by gravity and is directed as it falls to a destination specific to the nature of the waste falling.

11. A process according to any of claims 1 to 10 in which a sorting device is used including a reception plate (510) which makes it possible to collect carbonaceous waste and the thimbles and on which a scraper (520) is made to circulate in to and fro according to the following cycle:
a) after the first operation (anode butt stripping), the scraper is actuated by a transverse movement to push the carbon waste towards a first transfer area (530) which is outside a waste reception area (510 and where the butt fragments are brought to the carbon block preparation department, typically via a conveyor belt (531);
b) during the second operation (thimble stripping), the scraper remains motionless in this first transfer area
c) after the second operation, the scraper is actuated by a transverse movement in the opposite direction to the previous one to cross the waste reception zone again (510) and to push the thimbles towards a second transfer area (540), which is outside the waste reception area and where the thimbles are sent off to the smelting furnaces, typically via a conveyor belt (541);
d) the scraper remains motionless in this second transfer area during the first operation (anode butt stripping) of the following cycle.

12. A machine used to extract the carbonaceous block from an anode (110) and the thimbles (130) attached to an anode including a stop device (200) and an attacking device (300), said attacking device being able to be moved using an actuator towards said stop device, said stop device at least partially surrounding each stub(122) of the anode stem leg (121) and having a first stop (211) stopping the butt from moving forward, said stop device being provided, around each stub, with a recess (230) constituting a second stop (225) which stops said thimbles from moving forward, said machine being **characterized in that** the axial distance between said first stop and said second stop is greater or substantially equal to the height of said thimbles.

13. A machine according to claim 12 **characterized in that** said recess has a general shape substantially based on a cylinder coaxial to said stub.

14. A machine according to claim 12 or 13 in which the side wall of said recess has ridges and/or ribs, typically helix shaped.

15. A machine according to any of claims 12 to 14 in which said attacking device is provided with axial protuberances (320) which are substantially in line with each stub (122).

16. A machine according to any of claims 12 to 15 in which the attacking device is actuated by a set of jacks located outside the zone in which waste falls and is collected.

17. A machine according to any of the claims 12 to 16 in which said stop device consists of units (200.1, 200.2, 200.3, 200.4) which provide specific and independent support around each stub.

18. A machine according to claim 17 in which said unit comprises an external sleeve (210) and an internal sleeve (220) which can move inside said external sleeve, the top end of said external sleeve being interdependent of the frame of the machine, the bottom end (216) of said external sleeve partially surrounding the related stub (122) and having a face that acts as a first stop (211), said internal sleeve having an end wall (221) which, when said internal sleeve comes up axially against a wall (400) interdependent of the frame of the machine, acts as said second stop (225).

19. A machine according to claim 18 in which said internal sleeve consists of a pair of jaws (2201 and 2202) which can be opened to let the transverse arms (123) of the anode leg through.

20. A machine according to any of claims 12 to 19 **characterized in that** it also includes a sorting device including a reception plate (510) which makes it possible to collect carbonaceous waste and the thimbles and on which a scraper (520) is made to circulate to and fro so that carbonaceous waste is scraped in a given direction and the thimbles are scraped in the opposite direction.
